# EUROPÄISCHE PATENTSCHRIFT

(11) **EP 0 071 187 B1**
(45) Veröffentlichungstag und Bekanntmachung des Hinweises auf die Patenterteilung: **29.06.1988**
(21) Anmeldenummer: 82106610.7
(22) Anmeldetag: 22.07.1982
(51) Int. Cl.: E04G 11/36, E04G 17/00

(54) **Haltevorrichtung für Schalbretter bei Deckenbetonierungen od. dgl.**
Fixing means for forming boards for the pouring of concrete floors
Dispositif de fixation de planches de coffrage pour le bétonnage de dalles

(30) Priorität: 24.07.1981 DE 3129195
(43) Veröffentlichungstag der Anmeldung: 09.02.1983
(73) Patentinhaber: Firma Heinrich Wellmeyer Inhaber Friedrich Wellmeyer, D-4518 Bad Laer (DE)
(72) Erfinder: Hummel, Heinz, D-4518 Bad Laer (DE)
(74) Vertreter: Habbel, Hans-Georg, Dipl.-Ing.

(56) Entgegenhaltungen:
- CH-A- 625 589
- FR-A- 2 354 433
- US-A- 2 340 439

## Beschreibung

Die Erfindung bezieht sich auf eine

Haltevorrichtung für senkrecht angeordnete Schalbretter bei Deckenbetonierungen gemäß dem Oberbegriff des Hauptanspruches.

Eine gattungsbildende Haltevorrichtung ist aus dem DE-U-1 814 213 bekannt. Diese Haltevorrichtung ist mehrteilig ausgebildet und muß in die letzte Steinlage eingesetzt werden, wobei der Schalbrettflansch so hoch sein muß, daß er von der Unterseite der letzten Steinlage bis zur Oberkante der Betonierschicht reicht. Um ein Abbiegen des Schalbrettflansches zu vermeiden, muß dieser verformungssteif und stabil ausgebildet sein. Nach Entfernen der Haltevorrichtung ist ein neues Verfugen der letzten Steinlage erforderlich. Der Einsatz unterschiedlicher Schalbretter ist nur in begrenztem Umfang möglich, da der Stützflansch die Höhe des Schalbrettes begrenzt.

Der Erfindung liegt die Aufgabe zugrunde, die gattungsbildende Haltevorrichtung dahingehend zu verbessern, daß sie einteilig und kostengünstiger erstellt werden kann, deckengleich eingesetzt werden kann und keinerlei Beschränkungen für die Höhe der eingesetzten Schalbretter darstellt.

Diese der Erfindung zugrundeliegende Aufgabe wird durch die Merkmale des kennzeichnenden Teiles des Hauptanspruches gelöst.

Mit anderen Worten ausgedrückt, wird ein stufenförmiger Haltebügel eingesetzt, der auf die Oberseite des Mauerwerkes mit einem Stützflansch aufsetzbar ist und dessen nach oben gerichteter Schalbrettflansch an der Innenseite des Schalbrettes befestigbar ist. Hierdurch ist das Schalbrett gegenüber der Oberkante des Mauerwerkes beliebig hin- und herverschiebbar und kann damit auf eine genau bestimmte Höhe der zu betonierenden Decke eingestellt werden, wobei die Breitre des Schalbrettes weder von der Konstruktion der Haltevorrichtung noch von der Stärke der betonierenden Decke abhängig ist.

Die Befestigung der Schalbretter an dem Schalbrettflansch kann durch Nageln erfolgen, was den Vorteil hat, daß durch Verwendung von Nägeln, die eine größere Länge als die Schalbrettstärke haben, diese außen umgebogen werden können und dadurch ein Widerlager für den beim Betonieren auftretenden Druck schaffen oder die äußere Seite des Schalbrettflansches ist mit Befestigungsmitteln, die tannenzapfartig ausgebildet sind, versehen.

Aus der US-A-2 340 439 ist eine Betonverschalung bekannt, bei welcher winkelförmige Träger eingesetzt werden, die zur Aufnahme eines Querbalkens dienen, der über die gesamte Länge der einzelnen Schalbretter reicht und diese festlegen soll. In dieser Literaturstelle wird weder die Aufgabe noch die Lösung der der Erfindung zugrundeliegenden Aufgabe beschrieben.

Aus der FR-A-2 354 433 ist eine Haltevorrichtung für Schalbretter bei Deckenbetonierungen bekannt, die, wenn das Schalbrett eine beliebige Höhe aufweisen soll, das Mauerwerk durchquert und als Klemmbügel ausgebildet ist. Hier ist es erforderlich, nachträglich das in der Mauer gebildete Loch neu zu verfugen.

Schließlich ist es aus der CH-A-625 589 bekannt, einen einfach winkelförmigen Bügel einzusetzen, der sich aber nicht an der Innenseite des Mauerwerks abstützt und hier befestigt werden kann, sondern er stützt sich auf der Verschalung für die zu gießende Decke ab und muß, wenn er die ausreichende Tragfähigkeit besitzen soll, hier besonders verschraubt werden, so daß danach das Entfernen der Deckenverschalung schwierig ist und die Schrauben weiterhin sichtbar bleiben.

Ein Ausführungsbeispiel der Erfindung wird nachfolgend anhand der Zeichnungen erläutert. Die Zeichnungen zeigen dabei in
Fig. 1 schaubildlich den Einsatz des
Haltebügels und in Fig. 2 in größerem Maßstab den eigentlichen Haltebügel.

In Fig. 1 ist ein Teil eines Mauerwerkes 1 mit Schalbrettern 2 für die Unterseite der einzubringenden Betondecke, ein seitliches Schalbrett 3 und ein Haltebügel 4 dargestellt, der sich auf die Oberkante des Mauerwerks 1 auflegt und im wesentlichen stufenförmig ausgebildet ist.

Die Ausbildung des Haltebügels 4 geht deutlicher aus Fig. 2 hervor. Mit 5 ist ein Stützflansch des Haltebügels 4 bezeichnet, mit 6 ein Schalbrettflansch und mit 7 ein Mauerflansch, wobei der Schalbrettflansch 6 und der Mauerflansch 7 sich rechtwinklig zur Ebene des Stützflansches 5 erstrecken.

Sowohl im Schalbrettflansch 6 wie auch im Mauerflansch 7 sind Bohrungen 8 bzw. 9 vorgesehen, die der Festlegung einerseits des eigentlichen Haltebügels 4 an der Innenseite der Mauer 1 dienen, zum andern zur Festlegung des Schalbrettes 3 an der Außenseite des Schalbrettflansches 6.

Bei 8 ist eine im Übergangsbereich zwischen dem Stützflansch 5 und dem Mauerflansch 7 vorgesehene Sollbruchlinie dargestellt, die durch einfache Bohrungen gebildet sein kann, so daß es möglich ist, nach Fertigstellung der Decke diesen Mauerflansch 7 vom restlichen Teil des Haltebügels 4 abzubrechen. Der Haltebügel 4 verbleibt dann mit seinem Stützflansch 5 und mit dem Schalbrettflansch 6 in dem eingebrachten Beton. Das Entfernen der Schalbretter 3 vom Schalbrettflansch 6 erfolgt durch einfaches Abbiegen des Schalbrettes 3 von dem Schalbrettflansch 6.

Insbesondere aus Fig. 1 ist erkennbar, daß durch Verwendung des Haltebügels 3 die Höhe des eigentlichen Schalbrettes 3 unbedeutend ist und trotzdem eine exakte Betonierhöhe erreicht wird. Dieser Erfolg wird dadurch erreicht, daß das Schalbrett 3 an der Außenseite der Mauer beliebig hoch verschoben werden kann und, wenn die gewünschte Höhe erreicht ist, an dem Haltebügel 4 befestigt werden kann.

Die Breite des Stützflansches 5 richtet sich nach den üblichen Mauerwerksbreiten, die genormt sind, so daß nur eine begrenzte Anzahl von unterschiedlich ausgebildeten Haltebügeln 4 vorrätig gehalten werden muß.

Der eigentliche Haltebügel besteht vorzugsweise aus verzinktem Metall, kann aber in gleicher Weise auch aus Kunststoff gefertigt werden.

Die Außenseite des Schalbrettflansches 6 kann mit tannenzapfartigen, fest angeordneten Zapfenverbindungen ausgerüstet sein, die in das Schalbrett 3 eingeschlagen werden können, so daß dadurch die Benutzung zusätzlicher Nägel od. dgl. vermieden wird. Es ist auch möglich, daß die Schalbretter 3 mit U-förmigen Haltebügeln ausgerüstet sind, die über den Schalbrettflansch 6 geschoben werden können.

## Patentansprüche

1. Haltevorrichtung für lotrecht angeordnete Schalbretter (3) bei Deckenbetonierungen od. dgl., bestehend aus einem Haltebügel (4) mit einem horizontal ausgerichteten Stützflansch (5), einem rechtwinklig an den Stützflansch (5) anschließenden, am Mauerwerk gehaltenen, inneren Mauerflansch (7) und einem rechtwinklig an das andere Ende des Stützflansches (5) anschließenden Schalbrettflansch (6), dadurch gekennzeichnet, daß der Haltebügel (4) einteilig und "Z"-förmig ausgebildet ist, derart, daß der Stützflansch (5) der Breite des Mauerwerks entspricht, der Mauerflansch (7) nach unten gerichtet ist und sich an die Innenseite des Mauerwerks anlegt und der Schalbrettflansch (6) mit seiner Außenseite mit der Außenseite des Mauerwerks fluchtet und nach oben gerichtet ist, wobei im Verbindungsbereich zwischen dem Stützflansch (5) und dem Mauerflansch (7) eine Sollbruchlinie (8) vorgesehen ist.

2. Vorrichtung nach Anspruch 1, dadurch gekennzeichnet, daß in dem Schalbrettflansch Bohrungen (9) zur Aufnahme von Befestigungsmitteln vorgesehen sind.

3. Vorrichtung nach Anspruch 1, dadurch gekennzeichnet, daß der Schalbrettflansch (6) ausgeformte Befestigungsmittel für die Schalbretter (3) trägt.

4. Vorrichtung nach Anspruch 1, dadurch gekennzeichnet, daß die Schalbretter (3) mit U-förmigen Haltebügeln ausgerüstet sind, die über den Schalbrettflansch (6) geschoben werden können.

## Claims

1. Holding device for vertically arranged shuttering boards (3) in cases of floor concreting or the like, consisting of a holding bracket (4) with a horizontally aligned support flange (5), an inner wall flange (7) adjoining the support flange (5) at right angles and held against the masonry, and a shuttering board flange (6) adjoining at right angles at the other end of the support flange (5), characterized in that the holding bracket (4) is designed in one piece and "Z"- shaped such that the support flange (5) corresponds to the width of the masonry, the wall flange (7) is directed downward and lies against the inside of the masonry and the outside of the shuttering board flange (6) is flush with the outside of the masonry and is directed upward, a predetermined breaking line (8) being provided in the joining area between the support flange (5) and the wall flange (7).

2. Device according to Claim 1, characterized in that bore holes (9) are provided in the shuttering board flange for receiving means of fastening.

3. Device according to Claim 1, characterized in that the shuttering board flange (6) bears formed-out means of fastening for the shuttering boards (3).

4. Device according to Claim 1, characterized in that the shuttering boards (3) are equipped with U-shaped holding brackets which can be pushed over the shuttering board flange (6).

## Revendications

1. Dispositif de fixation pour planches de coffrage (3) disposées verticalement dans le bétonnage des dalles ou équivalents, composé d'une ferrure de fixation (4) qui comprend une branche d'appui (5) orientée horizontalement, une branche intérieure côté mur (7) qui se raccorde perpendiculairement à la branche d'appui (5) et est tenue à la maçonnerie, et une branche côté planche de coffrage (6) qui fait suite perpendiculairement à l'autre côté de la branche d'appui (5), caractérisé en ce que la ferrure de fixation (4) est réalisée en une seule pièce et en forme de Z, de telle manière que la branche d'appui (5) corresponde à la largeur de la maçonnerie, que la branche côté mur soit dirigée vers le bas et s'appuie contre la face intérieure de la maçonnerie et que la branche côté planche de coffrage (6) soit à l'affleurement de la face extérieure de la maçonnerie par sa propre face extérieure et soit dirigée vers le haut, cependant qu'une ligne d'amorce de rupture (8) est prévue dans la région de liaison entre la branche d'appui (5) et la branche côté mur (7).

2. Dispositif selon la revendication 1, caractérisé en ce que, dans la branche (6) côté planche de coffrage, sont prévus des perçages (9) destinés à recevoir des moyens de fixation.

3. Dispositif selon la revendication 1, caractérisé en ce que la branche côté planche de coffrage (6) porte des moyens de fixation des planches de coffrage (3) qui sont formées dans cette branche.

4. Dispositif selon la revendication 1, caractérisé en ce que les planches de coffrage (6) sont équipées de ferrures de fixation en U que l'on peut emboîter par dessus la branche côté planche de coffrage (6).
